# EUROPÄISCHE PATENTSCHRIFT

(11) **EP 2 678 504 B1**
(45) Veröffentlichungstag und Bekanntmachung des Hinweises auf die Patenterteilung: **02.12.2020**
(21) Anmeldenummer: 12702494.1
(22) Anmeldetag: 31.01.2012
(51) Int. Cl.: E05D 15/06

(54) **SCHIEBETÜR**
SLIDING DOOR
PORTE COULISSANTE

(30) Priorität: 24.02.2011 DE 102011012286
(43) Veröffentlichungstag der Anmeldung: 01.01.2014
(73) Patentinhaber: Gebr. Willach GmbH, 53809 Ruppichteroth (DE)
(72) Erfinder: WILLACH, Jens, 53783 Eitorf (DE); STOMMEL, Wilfried, 53809 Ruppichteroth (DE)
(74) Vertreter: dompatent von Kreisler Selting Werner - Partnerschaft von Patent- und Rechtsanwälten mbB
(86) Internationale Anmeldenummer: PCT/EP2012/051564
(87) Internationale Veröffentlichungsnummer: WO 2012/113613

(56) Entgegenhaltungen:
- WO-A1-2009/021630
- WO-A2-2007/113655
- DE-A1-102004 050 596
- US-A- 3 107 947
- US-A- 5 070 575

## Beschreibung

Die vorliegende Erfindung betrifft eine Schiebetür mit Laufwerk nach dem Oberbegriff des Anspruchs 1.

Bekannte Schiebetüren weisen einen oder mehrere Türflügel auf, die über in Laufschienen verfahrbare Laufwerke geführt werden. Die Laufwerke werden in die Laufschiene eingehängt und weisen Laufrollen auf, die auf einer Laufbahn der Laufschiene abrollen.

Insbesondere bei Türflügeln, an denen mehrere Laufwerke angeordnet sind oder auch bei Schiebetüren, die aus mehreren Türflügeln bestehen, ist es häufig notwendig, eine Feinjustierung der Höhe der Schiebetür vorzunehmen. Dazu weisen bekannte Schiebetüren Höhenverstellungen auf, die vor dem Einhängen der Schiebetür in die Laufschienen oder im eingehängten Zustand der Schiebetür verstellt werden können.

Besondere Anforderungen werden an Laufwerke für Glasschiebetüren gestellt, da eine Befestigung des Laufwerkes aufgrund der Eigenschaften des Glases zumeist nur über eine Klemmverbindung erfolgen kann.

Aus WO 2010/019692 A1 ist beispielsweise ein Laufwerk für Schiebetüren bekannt, bei dem eine Befestigungsvorrichtung für den Türflügel über einen längenveränderbaren Bolzen mit einem Schlitten verbunden ist. Eine Höhenverstellung erfolgt über ein Verdrehen des Bolzens. Derartige Laufwerke sind jedoch relativ kompliziert aufgebaut, wobei die Türflügel durch die Aufhängung über den Bolzen zum Schwingen neigen. Darüber hinaus sind derartige Laufwerke nicht oder nur bedingt für Glasschiebetüren geeignet.

Aus DE 10 2004 050 596 A1 ist ein Laufwagen bekannt, der über eine Klemmverbindung an einem Türflügel einer Schiebetür befestigbar ist. Der Klemmschuh weist eine Aussparung auf, in der ein Rollenbock mit zwei Laufrollen aufgenommen ist. Eine Höhenverstellung ist bei diesem Laufwerk nicht vorgesehen.

Aus der DE 38 00 44 C2 ist ein Führungsbeschlag zur Führung einer Schiebetür einer Duschabtrennung bekannt, bei der ein zweiteiliges Laufwerk in einer Schiene geführt ist. Das zweiteilige Laufwerk besteht aus einem äußeren Gehäuse, das über eine Klemmverbindung an dem Türflügel befestigt ist und einem in dem äußeren Gehäuse geführten Lagerbock mit zwei Laufrollen, der über eine Höhenverstellung in dem äußeren Gehäuse verstellbar ist. Die Höhenverstellung erfolgt über eine von oben bedienbare Schraube, über die sich die Position des Rollenbocks in dem äußeren Gehäuse einstellen lässt. Ein derartiges Laufwerk ist bei sehr hohen Türen ungünstig, da eine Höheneinstellung von oben, beispielsweise bei nahezu deckenhohen Türen oder an der Decke montierten Türen, nicht oder nur mit großem Aufwand möglich ist. Darüber hinaus ist der zweiteilige Aufbau des Laufwerkes relativ aufwändig und kostenintensiv in der Herstellung.

US 3 107 947 A offenbart eine Doppelrolle, bei der ein Block mittig zwischen den Achsen der Einzelrollen angeordnet ist. Eine Höhenverstelleinrichtung besteht aus einem Bolzen, der in ein in dem Block angeordnetes Gewinde eingesetzt ist und der mit dem Türflügel verbunden ist.

US 5 070 575 A offenbart ein Laufwerk nach dem Oberbegriff von Anspruch 1.

Es ist daher die Aufgabe der vorliegenden Erfindung, eine Schiebetür mit Laufwerk zu schaffen, das einen einfachen Aufbau aufweist, wobei eine Höhenverstellung der Schiebetür auf einfache Art und Weise möglich ist. Dabei soll eine Höhenverstellung insbesondere bei sehr hohen Schiebetüren im eingehängten Zustand möglich sein. In einer Weiterbildung der Erfindung soll das Laufwerk darüber hinaus insbesondere für Glasschiebetüren geeignet sein.

Die Schiebetür nach der vorliegenden Erfindung ist durch den Anspruch 1 definiert.

Die Erfindung sieht vor, dass der Laufwerksrahmen ein Langloch zur Aufnahme der Achse der Laufrolle aufweist, an der Achse eine Höhenverstelleinrichtung angeordnet ist, über die die Position der Achse in dem

Langloch einstellbar ist und die Höhenverstelleinrichtung an der Unterseite des Laufrahmens ein Bedienelement aufweist.

Durch das Vorsehen eines Langloches in dem Laufwerksrahmen zur Aufnahme der Achse der Laufrolle wird eine sehr einfache Konstruktion für die Lagerung der Achse der Laufrolle in dem Laufwerksrahmen geschaffen, wobei gleichzeitig durch das Langloch eine Höhenverstellung der Achse und somit der Laufrolle ermöglicht ist. Das erfindungsgemäße Laufwerk kann sehr kostengünstig hergestellt werden.

Durch die Anordnung einer Höhenverstelleinrichtung an der Achse ist die Verstellung der Achse in dem Langloch auf einfache Art und Weise gewährleistet. Dadurch, dass die Höhenverstelleinrichtung an der Unterseite des Laufwerksrahmens ein Bedienelement aufweist, kann eine Höhenverstellung der Schiebetür im in die Laufschiene eingehängten Zustand auf eine einfache Art und Weise erfolgen. Ein besonderer Vorteil der Erfindung ist, dass die Höhenverstellung auch bei Schiebetüren, die nahezu deckenhoch sind, im eingehängten Zustand erfolgen kann.

Die erfindungsgemäße Konstruktion ermöglicht darüber hinaus eine sehr kompakte Gestaltung des Laufwerks, da keine aufwändig konstruierten Rollenböcke oder Höhenverstelleinrichtungen notwendig sind, sondern die Anzahl der Elemente gegenüber dem Stand der Technik deutlich reduziert sind.

Die Erfindung sieht ferner vor, dass die Achse eine Aussparung aufweist, in die sich die Höhenverstelleinrichtung erstreckt oder die die Höhenverstelleinrichtung durchdringt. Durch das Vorsehen einer Aussparung, die von der Höhenverstelleinrichtung durchdrungen wird, ist es auf eine einfache Art und Weise möglich, ein Bedienelement der Höhenverstelleinrichtung an der Unterseite des Laufwerksrahmens vorzusehen und gleichzeitig ein Abstützen der Achse über die Höhenverstelleinrichtung im oberen Bereich des Langlochs zu ermöglichen. Selbstverständlich ist es auch möglich, dass beispielsweise die Achse mit der Höhenverstelleinrichtung verbunden ist und sich die Höhenverstelleinrichtung lediglich in die Aussparung der Achse erstreckt, jedoch diese nicht durchdringt. In diesem Fall ist die Höhenverstelleinrichtung beispielsweise unterhalb der Achse im Laufwerksrahmen gelagert und auf Zug beansprucht. Die Höhenverstelleinrichtung hindert somit die Achse an einer Relativbewegung in Richtung des oberen Bereichs des Langlochs.

Gemäß einer bevorzugten Ausgestaltung der Erfindung ist vorgesehen, dass die Höhenverstelleinrichtung mit der Achse verbunden ist. Dadurch ist eine Verstellung der Positionen der Achse in dem Langloch auf einfache Art und Weise möglich. Die Verbindung zwischen der Höhenverstelleinrichtung und der Achse kann beispielsweise über ein Gewinde erfolgen. Unter Verbindung zwischen der Höhenverstelleinrichtung und der Achse sind im Rahmen der Erfindung Ausgestaltungen zu verstehen, bei denen durch eine Verstellung der Höhenverstelleinrichtung die Achse in dem Langloch verschoben wird und eine Kraftübertragung zwischen Achse und Höhenverstelleinrichtung möglich ist. Alternativ kann vorgesehen sein, dass die Höhenverstelleinrichtung und die Achse frei zueinander beweglich sind, wobei die Höhenverstelleinrichtung im in der Laufschiene geführten Zustand des Laufwerks durch eine Anlagefläche an der Achse anliegt und die Position bestimmt.

Bei einem bevorzugten Ausführungsbeispiel der Erfindung, bei dem die Höhenverstelleinrichtung mit der Achse verbunden ist, kann vorgesehen sein, dass sich die Achse über die Höhenverstelleinrichtung im Oberbereich des Langlochs abstützt. Im in der Laufschiene geführten Zustand des Laufwerks wird der Laufwerksrahmen von dem Gewicht des Türflügels nach unten gezogen, so dass eine Kraft des oberen Bereichs des Langlochs in Richtung der Achse entsteht. Dadurch, dass sich die Achse über die Höhenverstelleinrichtung im oberen Bereich des Langlochs abstützt und somit die Gewichtskraft aufnimmt, ist eine Höhenverstellung der Schiebetür auf einfache Art und Weise möglich, indem die Höhenverstelleinrichtung den Abstand zwischen dem oberen Bereich des Langlochs und der Achse verändert.

In einem besonders bevorzugten Ausführungsbeispiel ist vorgesehen, dass die Höhenverstelleinrichtung einen Gewindebolzen aufweist. Mit dem Gewindebolzen ist die Verstellung der Höhenverstelleinrichtung in besonders vorteilhafter Weise möglich, da lediglich ein Verdrehen des Gewindebolzens notwendig ist, um eine Verstellung vorzunehmen. Darüber hinaus ist über einen Gewindebolzen eine sehr feine Verstellung möglich.

Eine bevorzugte Ausführungsform der Erfindung sieht vor, dass die Höhenverstelleinrichtung, vorzugsweise der Gewindebolzen, in dem Laufwerksrahmen gelagert ist. Die Lagerung erhöht die Stabilität der Konstruktion des erfindungsgemäßen Laufwerks, da die Achse neben der Führung durch das Langloch auch von der Höhenverstelleinrichtung geführt, wobei die Höhenverstelleinrichtung belastet wird. Die Lagerung der Höhenverstelleinrichtung kann somit die Stabilität erhöhen. Die Höhenverstelleinrichtung kann beispielsweise drehbar in dem Laufwerksrahmen gelagert sein. Auch kann vorgesehen sein, dass der Laufwerksrahmen ein Gewinde aufweist, mit dem die Höhenverstelleinrichtung, beispielsweise der Gewindebolzen, zusammenwirkt.

Die Erfindung sieht in vorteilhafter Weise vor, dass die Aussparung der Achse, die beispielsweise als Bohrung ausgeführt sein kann, ein Gewinde aufweist, in das der Gewindebolzen eingreift. Insbesondere in Verbindung mit einer drehbaren Lagerung des Gewindebolzens in dem Laufwerksrahmen ist somit eine besonders einfache Konstruktion der Höhenverstelleinrichtung möglich. Dadurch kann beispielsweise durch ein einfaches Drehen des Gewindebolzens die Position der Achse im Langloch verändert werden, indem der Gewindebolzen die Relativbewegung zwischen Achse und Langloch bei der Verstellung bewirkt.

Dabei kann in besonders vorteilhafter Weise vorgesehen sein, dass der Gewindebolzen und das Gewinde in der Aussparung eine selbsthemmende Gewindeverbindung bilden. Dadurch kann verhindert werden, dass es bei Belastung zu einer Relativbewegung zwischen der Höhenverstelleinrichtung und der Achse kommen kann. Auch ermöglicht eine selbsthemmende Gewindeverbindung, dass vollständig auf die Lagerung der Höhenverstelleinrichtung in dem Laufwerksrahmen verzichtet werden kann. Durch die selbsthemmende Gewindeverbindung wird die Höhenverstelleinrichtung in der Aussparung der Achse gehalten, wobei die Achse durch das Langloch geführt wird. Bei Belastung wird die Achse in den oberen Bereich des Langlochs gedrückt, so dass über die Höhenverstelleinrichtung auf einfache Art und Weise der Abstand der Achse zu dem oberen Bereich des Langlochs und somit die Höhenverstellung vorgenommen werden kann.

In einem Ausführungsbeispiel der Erfindung kann vorgesehen sein, dass die Höhenverstelleinrichtung ein Positionierungselement aufweist, das in dem Langloch oberhalb der Achse angeordnet ist und an dem die Achse anliegt, wobei das Positionierungselement über den Gewindebolzen in dem Langloch verstellbar ist.

Gemäß einer bevorzugten Ausgestaltung der Erfindung ist vorgesehen, dass der Laufwerksrahmen und die Befestigungsvorrichtung einstückig ausgebildet sind. Auf diese Weise ist eine kostengünstige Herstellung des erfindungsgemäßen Laufwerks möglich.

Das Laufwerk kann im Rahmen der Erfindung insbesondere in Verbindung mit Glasschiebetüren eingesetzt werden, so dass vorgesehen sein kann, dass die Befestigungsvorrichtung mindestens einen Klemmschuh aufweist. Über den Klemmschuh ist das Laufwerk in vorteilhafter Weise an einer Glasschiebetür befestigbar. Selbstverständlich kann das Laufwerk auch klemmend an Schiebetüren aus einem anderen Material befestigt werden.

Die Achse der Laufrolle kann das Langloch mit einem Endbereich durchdringen und an der von der Laufrolle abgewandten Seite des Langlochs über ein an dem Endbereich befestigten Sicherungselement gesichert sein. Dies kann beispielsweise durch einen Klemmring erfolgen.

Der mindestens eine Klemmschuh kann den Türflügel an einer Kante umgreifen. Dabei können der Laufwerksrahmen und die Befestigungsvorrichtung eine U-förmige Anordnung haben, die auf die Kante des Türflügels aufgesetzt wird. Eine derartige Befestigung hat sich als besonders vorteilhaft erwiesen.

Es kann vorgesehen sein, dass der mindestens eine Klemmschuh auf einer der Laufrolle zugewandten Seite des Türflügels mindestens eine im befestigten Zustand an dem Türflügel anliegende Druckplatte aufweist.

Ferner kann der mindestens eine Klemmschuh auf einer der Laufrolle abgewandten Seite des Türflügels mindestens eine im befestigten Zustand an dem Türflügel anliegende Klemmplatte aufweisen, die mit mindestens einer Klemmschraube zum Erzeugen einer Klemmkraft zusammenwirkt. Eine derartige Konstruktion ist besonders vorteilhaft, da im in der Laufschiene geführten Zustand des Laufwerks die von der Laufrolle abgewandte Seite des Türflügels frei zugänglich ist und somit die Klemmverbindung im hängenden Zustand der Schiebetür beispielsweise nachgestellt werden kann. Die Klemmschrauben wirken somit auf der von der Laufrolle abgewandten Seite des Laufwerks. Dadurch wird der Laufwerksrahmen und somit die Laufrolle durch die von der Klemmschraube auf den Klemmschuh aufgebrachte Kraft nicht oder nur geringfügig beeinflusst. Der Laufwerksrahmen, über den durch die Laufrolle die Führungsfunktion des Türflügels erfolgt, wird somit nicht derart verformt, dass die Führungsfunktion beeinträchtigt wird. Mit anderen Worten: Durch die Klemmschrauben kann eine derartige Kraft auf die Klemmschuhe aufgebracht werden, dass die Teile der Klemmschuhe, in denen die Klemmschrauben angeordnet sind, etwas verformt werden, so dass diese Teile der Klemmschuhe von dem Türflügel weggedrückt werden, Durch das Anordnen der Laufrolle auf der gegenüberliegenden Seite des Türflügels wird verhindert, dass der die Laufrolle tragende Teil des Laufwerks einer derartigen Verformung durch die Klemmschrauben unterzogen wird, so dass eine zuverlässige Führung des Türflügels über die Laufrollen gewährleistet ist.

Über die Klemmplatte und die Druckplatte ist darüber hinaus eine besonders schonende Klemmung des Türflügels möglich, so dass vermieden werden kann, dass der Türflügel im Bereich der Klemmverbindung beschädigt werden kann.

Ferner kann vorgesehen sein, dass die Druckplatte eine an den Endbereich der Achse und das Sicherungselement angepasste Dicke aufweist. Durch das Vorsehen der Druckplatte mit einer derartigen Dicke wird somit ausreichend Platz geschaffen, um die Achse und das Sicherungselement an dem der dem Türflügel zugewandten inneren Bereich des Laufwerksrahmens anzuordnen. Die Achse und somit die Laufrolle können somit seitlich an dem Türflügel angeordnet werden, so dass eine besonders kompakte Gestaltung des Laufwerkes realisierbar ist.

Die Erfindung wird unter Bezugnahme auf die nachfolgenden Zeichnungen näher erläutert. Es zeigen:
- Fig. 1: eine schematische Perspektivansicht eines Laufwerks einer erfindungsgemäßen Schiebetür,
- Fig. 2: eine Schnittansicht des in Fig. 1 gezeigten Laufwerks von oben und
- Fig. 3: einen Ausschnitt einer Schnittansicht durch die Achse der Laufrolle des Laufwerks.

In Fig. 1 ist ein Laufwerk 1 einer erfindungsgemäßen Schiebetür 100 schematisch in perspektivischer Darstellung gezeigt. Das Laufwerk 1 ist im an einem Türflügel einer Schiebetür 100 befestigten Zustand gezeigt. Der Türflügel ist in dem in Fig. 1 dargestellten Ausführungsbeispiel vollständig aus Glas, d.h. die Schiebetür 100 ist als Ganzglastür ausgeführt. Selbstverständlich ist es auch möglich, das Laufwerk im Rahmen der Erfindung mit Türen aus anderen Materialien zu verwenden.

Das Laufwerk 1 besteht aus einem Laufwerksrahmen 3 und einer Befestigungsvorrichtung 5, über die die Befestigung an dem Türflügel 100 möglich ist. Der Laufwerksrahmen weist eine Oberseite 3a und eine Unterseite 3b auf.

Wie in Verbindung mit Fig. 2, einer Schnittansicht des in Fig. 1 dargestellten Laufwerks 1, hervorgeht, ist die Befestigungsvorrichtung 5 in dem in den Figuren gezeigten Ausführungsbeispiel als Klemmverbindung ausgeführt, Dabei weist die Befestigungsvorrichtung 5 zwei Klemmschuhe 7 auf, über die das Laufwerk 1 an dem Schiebeflügel 100 klemmend befestigt ist.

In dem gezeigten Ausführungsbeispiel des erfindungsgemäßen Laufwerks 1 sind die Klemmschuhe 7 einstückig mit dem Laufwerksrahmen 3 ausgebildet, wobei die Klemmschuhe 7 und der Laufwerksrahmen 3 zumindest teilweise U-förmig ausgebildet sind und eine obere Kante 101 des Schiebetürflügels 100 umgreifen.

Der Laufwerksrahmen 3 erstreckt sich auf einer Seite 102 des Schiebetürflügels 100 und über dessen obere Kante 101, während auf der anderen Seite 103 der Laufwerkstür 100 sich lediglich die Klemmschuhe 7 erstrecken. Auf diese Weise kann das Gewicht des Laufwerks 100 reduziert sowie Material eingespart werden.

Auf einer Seite 102 des Schiebetürflügels 100 ist an dem Laufwerksrahmen 3 eine auf einer Achse 9 gelagerte Laufrolle 11 angeordnet. Wie aus Fig. 3, einem Ausschnitt einer Schnittdarstellung gemäß der Linie I-I aus Fig. 2 hervorgeht, weist der Laufwerksrahmen ein Langloch 13 auf, in dem die Achse 9 der Laufrolle 11 aufgenommen ist. Das Langloch 13 erstreckt sich in einer Richtung von der Unterseite 3b zu der Oberseite 3a des Laufwerksrahmens 3, wobei die Achse 9 in diese Richtung beweglich in dem Langloch 13 gelagert ist.

Zur Verstellung der Achse 9 in dem Langloch 13 ist an der Achse 9 eine Höhenverstelleinrichtung 15 angeordnet. Über die Höhenverstelleinrichtung 15 lässt sich die Position der Laufrolle 11 zu dem Laufwerksrahmen 3 verstellen, so dass im in die Laufschiene eingehängten Zustand des Laufwerks eine Höhenverstellung des Schiebetürflügels 100 erfolgen kann.

In dem gezeigten Ausführungsbeispiel des erfindungsgemäßen Laufwerks 1 weist die Höhenverstelleinrichtung 15 einen Gewindebolzen 17 auf, wobei die Achse 9 eine Aussparung 19 besitzt, die von dem Gewindebolzen 17 durchdrungen wird. Die Aussparung 19 weist ein Gewinde auf, in das der Gewindebolzen 17 eingreift, wobei eine selbsthemmende Gewindeverbindung gebildet ist.

Der Gewindebolzen 17 ist in dem Laufwerksrahmen 3 gelagert, wobei in dem gezeigten Ausführungsbeispiel der Erfindung von der Unterseite 3b des Laufwerksrahmens 3 eine in das Langloch 13 mündende Bohrung vorgesehen ist, in die der Gewindebolzen 17 einsteckbar ist. Im oberen Bereich 13a des Langlochs 13 besitzt das Langloch 13 eine Vertiefung, in die der Gewindebolzen 17 zur Lagerung eingesteckt werden kann.

Um ein Herausfallen des Gewindebolzens 17 zu verhindern, kann ferner eine Sicherung 21 an dem Gewindebolzen angeordnet sein.

Die Höhenverstellung 15 weist ein an dem Gewindebolzen 17 angeordnetes Bedienelement 23 auf, das an der Unterseite 1b des Laufwerksrahmens 3 hervorragt, so dass eine Bedienung von der Unterseite 3b des Laufwerksrahmens 3 möglich ist. Das Bedienelement 23 ist in dem gezeigten Ausführungsbeispiel der Erfindung als Formelement ausgebildet, in das ein Werkzeug, wie beispielsweise ein Schraubendreher, zur Bedienung der Höhenverstelleinrichtung 15 eingesteckt werden kann.

Durch eine Drehung des Gewindebolzens 17 der Höhenverstelleinrichtung 15 wird die Achse 9 in Richtung der Unterseite 3b oder in Richtung der Oberseite 3a des Laufwerksrahmens 3 geschoben. Im durch den Türflügel 100 belasteten Zustand des Laufwerks 1 wird der Laufwerksrahmen 3 nach unten gezogen, so dass eine Abstützung der Achse 9 im oberen Bereich 13a des Langlochs 13 über die Höhenverstelleinrichtung 15 erfolgt. Durch die Verbindung des Gewindebolzens 17 mit der Höhenverstelleinrichtung 15 mit der Achse 9 kann diese Abstützung in vorteilhafter Weise erfolgen, wobei durch eine Betätigung der Höhenverstelleinrichtung 15 die Position der Achse 9 auf dem Gewindebolzen 17 und somit der Abstand zwischen der Achse 9 und dem oberen Bereich 13a des Langlochs 13 verändert werden kann, so dass eine Höhenverstellung in vorteilhafter Weise ermöglicht wird.

Die erfindungsgemäße Höhenverstelleinrichtung 15 hat den Vorteil, dass eine besonders einfache Konstruktion einer Höhenverstellung für den Türflügel 100 verwirklicht ist, wobei die Höhenverstelleinrichtung 15 durch die Möglichkeit der Bedienung von der Unterseite 3b des Laufwerksrahmens 3 auch für Türflügel 100 verwendet werden kann, die sehr hoch, beispielsweise nahezu deckenhoch, ausgebildet sind.

Die Klemmschuhe 7 der Befestigungsvorrichtung 5 weisen auf der der Laufrolle 11 zugewandten Seite 102 des Türflügels 100 jeweils eine Druckplatte 25 auf, wobei an der der Laufrolle 11 abgewandten Seite 103 des Türflügels 100 eine Klemmplatte 27 angeordnet ist. In dem gezeigten Ausführungsbeispiel der Erfindung ist die Klemmplatte 27 für beide Klemmschuhe 7 vorgesehen. Selbstverständlich kann jeder Klemmschuh 7 auch eine separate Klemmplatte 27 aufweisen. Die Klemmschuhe 7 weisen ferner Klemmschrauben 29 auf, die zur Erzeugung einer Klemmkraft gegen die Klemmplatte 27 drücken. Die Klemmplatte 27 und die Druckplatten 25 liegen fest an den beiden Seiten 102,103 des Türflügels 100 an, wobei durch die Druckplatte 25 und die Klemmplatte 27 das Material des Türflügels 100 geschützt wird, so dass keine oder nur geringe Beschädigungen des Türflügels 100 durch die Befestigung des Laufwerks auftreten können.

Bei dem gezeigten Ausführungsbeispiel der Erfindung sind die Klemmschrauben 29 der Klemmschuhe 7 an der der Laufrolle 11 gegenüberliegenden, äußeren Seite des Laufwerks 1 angeordnet, so dass diese im eingehängten Zustand des Laufwerks 1 auf der von der Laufschiene abgewandten Seite und somit leicht zugänglich angeordnet sind. Dadurch ist es möglich, im eingehängten Zustand des Türflügels 100 die Klemmschrauben 29 zu betätigen, um beispielsweise beim Nachlassen der Klemmkraft diese nachzuziehen. Durch die Anordnung der Klemmschrauben 29 an der der Laufrolle 11 gegenüberliegenden äußeren Seite des Laufwerks 1 wird darüber hinaus verhindert, dass es zu einer Verformung des Laufwerksrahmens 3, der die Laufrolle 11 trägt, durch die Klemmkraft der Klemmschrauben 29 kommen kann. Die durch die Klemmschrauben 29 erzeugte Kraft führt zu einer leichten Verformung der Teile der Klemmschuhe 7, die auf der der Laufrolle 11 gegenüberliegenden Seite des Laufwerks angeordnet sind, so dass diese von der Seite 103 des Türflügels 100 weggedrückt werden. Da die Laufrolle 11 auf der den Klemmschrauben 29 gegenüberliegenden Seite angeordnet ist, wird diese nicht durch diese Verformung beeinflusst, so dass eine zuverlässige Führung des Türflügels 100 gewährleistet ist.

Wie aus Fig. 2 hervorgeht, durchdringt die Achse 9 der Laufrolle 11 das Langloch 13 mit einem Endbereich 9a und ist an der von der Laufrolle 11 abgewandten Seite des Langlochs 13 über ein an dem Endbereich 9a befestigten Sicherungselement 10 in Form eines Klemmrings gesichert. Auf diese Weise wird verhindert, dass die Achse 9 aus dem Langloch 13 herausfallen kann. Selbstverständlich sind zur Sicherung der Achse 9 in dem Langloch 13 auch andere Varianten als ein Klemmring denkbar.

Die in Bezug auf Fig. 1 beschriebene Aussparung zwischen den Klemmschuhen 7, die sich ergibt, indem sich der Laufwerksrahmen nicht bis auf die Seite 103 der Laufwerkstür 100 erstreckt, ermöglicht einen vorteilhaften Zugang zu dem Sicherungselement 10, so dass dieses bei der Fertigung des Laufwerkes 1 zum Befestigen der Laufrolle 11 an dem Laufwerksrahmen 3 auf einfache Art und Weise auf die Achse 9 aufgesetzt werden kann.

Die Dicke der Druckplatten 25 ist in dem gezeigten Ausführungsbeispiel an die Endbereiche 9a der Achse 9 und das Sicherungselement 10 angepasst, so dass zwischen dem Laufwerksrahmen 3 und dem Türflügel 100 ausreichend Raum für den Endbereich 9a und das Sicherungselement 10 geschaffen ist, um eine Bewegung der Achse 9 in dem Langloch 13 in vertikale Richtung zu ermöglichen.

Die Höhenverstellung 15 muss nicht notwendigerweise über eine Gewindeverbindung mit der Achse 9 verbunden sein. Selbstverständlich ist es auch möglich, dass die Achse 9 frei auf dem Gewindebolzen 17 gleiten kann, wobei ein zusätzliches Positionierungselement mit einem Gewinde vorgesehen ist, das oberhalb der Achse 9 angeordnet ist und mit dem Gewindebolzen 17 zusammenwirkt. Durch eine Betätigung des Gewindebolzens 17 kann das Positionierungselement verstellt werden, so dass die Position der Achse in dem Langloch im in der Laufschiene geführten Zustand des Laufwerks 1 einstellbar ist.

## Patentansprüche

1. Schiebetür (100) mit einem Laufwerk (1) zur Führung der Schiebetür (100) in einer Laufschiene, wobei das Laufwerk (1) in die Laufschiene einhängbar ist und einen Laufwerksrahmen (3) mit einer Oberseite (3a) und einer Unterseite (3b) aufweist, mit einer Befestigungsvorrichtung (5) zum Befestigen des Laufwerks (1) an einem Türflügel (100) der Schiebetür, und mit einer auf einer Achse (9) gelagerten Laufrolle (11), wobei die Achse (9) an dem Laufwerksrahmen (3) angeordnet ist, der Laufwerksrahmen (3) ein Langloch (13) zur Aufnahme der Achse (9) der Laufrolle (11) aufweist und an der Achse (9) eine Höhenverstelleinrichtung (15) der Schiebetür (100) angeordnet ist, wobei über die Höhenverstelleinrichtung (15) eine Höhenverstellung der Schiebetür (100) im in der Laufschiene eingehängten Zustand der Schiebetür (100) durchführbar ist und wobei über die Höhenverstelleinrichtung (15) die Position der Achse (9) in dem Langloch (13) im an der Laufschiene geführten Zustand des Laufwerks (1) einstellbar ist und die Höhenverstelleinrichtung (15) an der Unterseite (3b) des Laufwerksrahmens (3) ein Bedienelement (23) aufweist,
**dadurch gekennzeichnet, dass**
die Achse (9) eine Aussparung (19) aufweist, in die sich die Höhenverstelleinrichtung (15) erstreckt oder die die Höhenverstelleinrichtung (15) durchdringt.

2. Schiebetür nach Anspruch 1, **dadurch gekennzeichnet, dass** die Höhenverstelleinrichtung (15) mit der Achse (9) verbunden ist.

3. Schiebetür nach Anspruch 2, **dadurch gekennzeichnet, dass** sich die Achse (9) über die Höhenverstelleinrichtung (15) im oberen Bereich (13a) des Langlochs (13) abstützt.

4. Schiebetür nach einem der Ansprüche 1 bis 3, **dadurch gekennzeichnet, dass** Höhenverstelleinrichtung (15) einen Gewindebolzen (17) aufweist.

5. Schiebetür nach einem der Ansprüche 1 bis 4, **dadurch gekennzeichnet, dass** die Höhenverstelleinrichtung (15), vorzugsweise der Gewindebolzen (17) bei einer Ausbildung der Schiebetür gemäß Anspruch 4, in dem Laufwerksrahmen (3) gelagert ist.

6. Schiebetür nach Anspruch 4 oder 5, **dadurch gekennzeichnet, dass** die Aussparung (19) ein Gewinde aufweist, in das der Gewindebolzen (17) eingreift.

7. Schiebetür nach Anspruch 6, **dadurch gekennzeichnet, dass** der Gewindebolzen (17) und das Gewinde der Aussparung (19) eine selbsthemmende Gewindeverbindung bilden.

8. Schiebetür nach Anspruch 4 oder 5, **dadurch gekennzeichnet, dass** die Höhenverstelleinrichtung (15) ein Positionierungselement aufweist, das in dem Langloch (13) oberhalb der Achse (9) angeordnet ist und an dem die Achse (9) anliegt, wobei das Positionierungselement über den Gewindebolzen (17) in dem Langloch (13) verstellbar ist.

9. Schiebetür nach einem der Ansprüche 1 bis 8, **dadurch gekennzeichnet, dass** der Laufwerksrahmen (3) und die Befestigungsvorrichtung (5) einstückig ausgebildet sind.

10. Schiebetür nach einem der Ansprüche 1 bis 9, **dadurch gekennzeichnet, dass** die Befestigungsvorrichtung (5) mindestens einen Klemmschuh (7) aufweist.

11. Schiebetür nach einem der Ansprüche 1 bis 10, **dadurch gekennzeichnet, dass** die Achse (9) der Laufrolle (11) das Langloch (13) mit einem Endbereich (9a) durchdringt und an der von der Laufrolle (11) abgewandten Seite des Langlochs (13) über ein an dem Endbereich (9a) befestigtes Sicherungselement (10) gesichert ist.

12. Schiebetür nach Anspruch 10 oder nach den Ansprüchen 10 und 11, **dadurch gekennzeichnet, dass** der mindestens eine Klemmschuh (7) den Türflügel (100) an einer Kante (101) umgreift.

13. Schiebetür nach Anspruch , nach den Ansprüchen 10 und 11 oder nach Anspruch 12, **dadurch gekennzeichnet, dass** der mindestens eine Klemmschuh (7) auf einer der Laufrolle (11) zugewandten Seite (102) des Türflügels (100) mindestens eine im befestigten Zustand an dem Türflügel (100) anliegende Druckplatte (25) aufweist.

14. Schiebetür nach Anspruch 10, nach den Ansprüchen 10 und 11 oder nach einem der Ansprüche 12 oder 13, **dadurch gekennzeichnet, dass** der mindestens eine Klemmschuh (7) auf einer der Laufrolle (11) abgewandten Seite des Türflügels (103) mindestens eine im befestigten Zustand an dem Türflügel (100) anliegende Klemmplatte (27) aufweist, die mit mindestens einer Klemmschraube (29) zum Erzeugen einer Klemmkraft zusammenwirkt.

15. Schiebetür nach Anspruch 11 sowie entweder nach Anspruch 13 oder nach den Ansprüchen 13 und 14, **dadurch gekennzeichnet, dass**
die Druckplatte (25) eine an den Endbereich (9a) der Achse (9) und das Sicherungselement (10) angepasste Dicke aufweist.

## Claims

1. A sliding door (100) with a running gear (1) for guiding the sliding door (100) in a runner rail, the running gear (1) being adapted to be hooked into the runner rail and comprising a running gear frame (3) having an upper side (3a) and a lower side (3b), with a fastening device (5) for fastening the running gear (1) to a door leaf (100) of the sliding door, and with a roller (11) supported on an axle (9), the axle (9) being arranged at the running gear frame (3), wherein the running gear frame (3) comprises an oblong hole (13) for receiving the axle (9) of the roller (11) and a height adjustment means (15) of the sliding door (100) is arranged at the axle (9), wherein a height adjustment of the sliding door (100) is realizable via the height adjustment means (15) in a state in which the sliding door (100) is hooked into the runner rail, and wherein the position of the axle (9) in the oblong hole (13) is adjustable via the height adjustment means (15) in the state in which the running gear (1) is guided along the running rail, the height adjustment means (15) comprising an operating element (23) at the lower side (3b) of the running gear frame (3),
**characterized in that**
the axle (9) comprises a recess (19) into which the height adjustment means (15) extends or which is penetrated by the height adjustment means (15).

2. The sliding door according to claim 1, **characterized in that** the height adjustment means (15) is connected to the axle (9).

3. The sliding door according to claim 2, **characterized in that** the axle (9) is supported via the height adjustment means (15) in the upper area (13a) of the oblong hole (13).

4. The sliding door according to one of claims 1 to 3, **characterized in that** the height adjustment means (15) comprises a threaded bolt (17).

5. The sliding door according to one of claims 1 to 4, **characterized in that** the height adjustment means (15), preferably the threaded bolt (17), is mounted in the running gear frame (3) in a configuration of the sliding door according to claim 4.

6. The sliding door according to claim 4 or 5, **characterized in that** the recess (19) comprises a thread into which the threaded bolt (17) engages.

7. The sliding door according to claim 6, **characterized in that** the threaded bolt (17) and the thread of the recess (19) form a self-locking threaded connection.

8. The sliding door according to claim 4 or 5, **characterized in that** the height adjustment means (15) comprises a positioning element being arranged in the oblong hole (13) above the axle (9) and against which the axle (9) abuts, wherein the positioning element is adjustable in the oblong hole (13) via the threaded bolt (17).

9. The sliding door according to one of claims 1 to 8, **characterized in that** the running gear frame (3) and the fastening device (5) are integrally formed.

10. The sliding door according to one of claims 1 to 9, **characterized in that** the fastening means (5) comprises at least one clamping shoe (7).

11. The sliding door according to one of claims 1 to 10, **characterized in that** the axle (9) of the roller (11) penetrates the oblong hole (13) with an end area (9a) and is secured at the side of the oblong hole (13) facing away from the roller (11) via a securing element (10) mounted to the end area (9a).

12. The sliding door according to claim 10 or according to claims 10 and 11, **characterized in that** the at least one clamping shoe (7) encompasses the door leaf (100) at an edge (101).

13. The sliding door according to claim 10, according to claims 10 and 11 or according to claim 12, **characterized in that** the at least one clamping shoe (7) comprises at a side (102) of the door leaf (100) facing the roller (11) at least one pressure plate (25) abutting against the door leaf (100) in a mounted state.

14. The sliding door according to claim 10, according to claims 10 and 11 or according to one of claims 12 or 13, **characterized in that** the at least one clamping shoe (7) comprises at a side of the door leaf (103) facing away from the roller (11) at least one clamping plate (27) abutting against the door leaf (100) in a mounted state, the clamping plate (27) engaging with at least one clamping screw (29) for generating a clamping force.

15. The sliding door according to claim 11 and either according to claim 13 or according to claims 13 and 14, **characterized in that** the pressure plate (25) has a thickness adapted to the end area (9a) of the axle (9) and the securing element (10).

## Revendications

1. Porte coulissante (100) dotée d'un chariot (1) destiné à guider la porte coulissante (100) dans une glissière, dans laquelle le chariot (1) peut être accroché dans la glissière et comporte un châssis de chariot (3) doté d'une face supérieure (3a) et d'une face inférieure (3b), dotée d'un dispositif de fixation (5) destiné à fixer le chariot (1) à un battant de porte (100) de la porte coulissante, et dotée d'un galet (11) disposé sur un axe (9), dans laquelle l'axe (9) est agencé sur le châssis de chariot (3), le châssis de chariot (3) comporte un trou oblong (13) destiné à loger l'axe (9) du galet (11) et un dispositif de réglage de hauteur (15) de la porte coulissante (100) est agencé sur l'axe (9), dans laquelle un réglage de hauteur de la porte coulissante (100) peut être effectué par le biais du dispositif de réglage de hauteur (15) dans l'état accroché dans la glissière de la porte coulissante (100) et dans laquelle la position de l'axe (9) dans le trou oblong (13) peut être paramétrée par le biais du dispositif de réglage de hauteur (15) dans l'état guidé sur la glissière du chariot (1) et le dispositif de réglage de hauteur (15) comporte un élément de commande (23) sur la face inférieure (3b) du châssis de chariot (3),
**caractérisée en ce que** l'axe (9) comporte un évidement (19), à travers lequel s'étend le dispositif de réglage de hauteur (15) ou que le dispositif de réglage de hauteur (15) pénètre.

2. Porte coulissante selon la revendication 1, **caractérisée en ce que** le dispositif de réglage de hauteur (15) est raccordé à l'axe (9).

3. Porte coulissante selon la revendication 2, **caractérisée en ce que** l'axe (9) s'appuie dans la zone supérieure (13a) du trou oblong (13) par le biais du dispositif de réglage de hauteur (15).

4. Porte coulissante selon l'une des revendications 1 à 3, **caractérisée en ce que** le dispositif de réglage de hauteur (15) comporte un goujon fileté (17).

5. Porte coulissante selon l'une des revendications 1 à 4, **caractérisée en ce que** le dispositif de réglage de hauteur (15), de préférence un goujon fileté (17) dans le cas d'une réalisation de la porte coulissante conforme à la revendication 4, est disposé dans le châssis de chariot (3).

6. Porte coulissante selon la revendication 4 ou 5, **caractérisée en ce que** l'évidement (19) comporte un filetage, le goujon fileté (17) entrant en prise dans celui-ci.

7. Porte coulissante selon la revendication 6, **caractérisée en ce que** le goujon fileté (17) et le filetage de l'évidement (19) forment un raccord fileté autobloquant.

8. Porte coulissante selon la revendication 4 ou 5, **caractérisée en ce que** le dispositif de réglage de hauteur (15) comporte un élément de positionnement, lequel est agencé dans le trou oblong (13) au-dessus de l'axe (9) et sur lequel appuie l'axe (9), dans laquelle l'élément de positionnement est réglable dans le trou oblong (13) par le biais du goujon fileté (17).

9. Porte coulissante selon l'une des revendications 1 à 8, **caractérisée en ce que** le châssis de chariot (3) et le dispositif de fixation (5) sont réalisés d'une pièce.

10. Porte coulissante selon l'une des revendications 1 à 9, **caractérisée en ce que** le dispositif de fixation (5) comporte au moins un patin de serrage (7).

11. Porte coulissante selon l'une des revendications 1 à 10, **caractérisée en ce que** l'axe (9) du galet (11) pénètre le trou oblong (13) avec une zone d'extrémité (9a) et est immobilisé sur le côté du trou oblong (13) se détournant du galet (11) par le biais d'un élément d'immobilisation (10) fixé sur la zone d'extrémité (9a).

12. Porte coulissante selon la revendication 10 ou selon les revendications 10 et 11, **caractérisée en ce que** l'au moins un patin de serrage (7) enserre la porte coulissante (100) sur un bord (101).

13. Porte coulissante selon la revendication 10, selon les revendications 10 et 11 ou selon la revendication 12, **caractérisée en ce que** l'au moins un patin de serrage (7) comporte sur un côté (102) de la porte coulissante (100) tourné vers le galet (11) au moins une plaque de pression (25) appuyant sur la porte coulissante (100) dans l'état fixé.

14. Porte coulissante selon la revendication 10, selon les revendications 10 et 11 ou selon l'une des revendications 12 ou 13, **caractérisée en ce que** l'au moins un patin de serrage (7) comporte sur un côté de la porte coulissante (103) se détournant du galet (11) au moins une plaque de serrage (27) appuyant sur la porte coulissante (100) dans l'état fixé, celle-ci coopérant avec au moins une vis de serrage (29) afin de générer une force de pincement.

15. Porte coulissante selon la revendication 11 ainsi que ou bien selon la revendication 13 ou bien selon les revendications 13 et 14, **caractérisée en ce que** la plaque de pression (25) présente une épaisseur adaptée à la zone d'extrémité (9a) de l'axe (9) et à l'élément d'immobilisation (10).
